# EUROPÄISCHE PATENTSCHRIFT

(11) **EP 0 543 888 B1**
(45) Veröffentlichungstag und Bekanntmachung des Hinweises auf die Patenterteilung: **14.06.1995**
(21) Anmeldenummer: 91914830.4
(22) Anmeldetag: 17.08.1991
(51) Int. Cl.: B41M 1/12, G03G 9/08

(54) **TROCKENDRUCKVERFAHREN SOWIE VORRICHTUNG ZU SEINER DURCHFÜHRUNG**
PROCESS AND DEVICE FOR DRY PRINTING
PROCEDE ET DISPOSITIF D'IMPRESSION A SEC

(30) Priorität: 17.08.1990 GB 9018107
(43) Veröffentlichungstag der Anmeldung: 02.06.1993
(73) Patentinhaber: MICROMASK LTD., London NW3 6BX (GB)
(72) Erfinder: FREUDENHEIM, Herbert, Radlett, Herts. WD7 7JA (GB)
(74) Vertreter: Ostertag, Reinhard
(86) Internationale Anmeldenummer: EP9101566
(87) Internationale Veröffentlichungsnummer: WO9203295

(56) Entgegenhaltungen:
- EP-A- 0 197 242
- US-A- 320 092
- US-A- 2 966 429
- US-A- 3 285 167
- PATENT ABSTRACTS OF JAPAN volume 13, No. 342 (P-903)(3672) 21 July 1989; JP-A-1091141 (KONICA) 10 April 1989

## Beschreibung

Die vorliegende Erfindung betrifft Verfahren zum trockenen Bedrucken von Durckunterlagen im Siebdruck sowie eine Vorrichtung zur Verwendung hierfür. Die Erfindung betrifft ferner ein Verfahren zum Herstellen von Druckpulver zur Verwendung von einem solchen Verfahren bzw. einer solchen Vorrichtung.

Beim Trockensiebdruckverfahren wird Druckpulver durch eine Siebdruckschablone bewegt, welche in ihrem feinmaschigen Schablonenmaterial das gewünschte Muster aufweist. Über die Siebdruckschablone gelangt das Druckpulver auf die zu bedruckende Druckunterlage.

Ein solches Trockensiebdruckverfahren, bei welchem zur Unterstützung des Wanderns der Druckpulverpartikel durch die Siebdruckschablone hindurch ein elektrisches Feld erzeugt wird, in dem die die Druckunterlage tragende Auflage und die das Druckpulver tragende Bürste mit entgegengesetzten Polen einer Spannungsquelle verbunden werden, ist in der US-A-3 285 167 beschrieben. Bei diesem bekannten Trockensiebdruckverfahren ist die Siebdruckschablone von der Druckunterlage beabstandet und mit einem mittleren Potential beaufschlagt, und die Druckpulverpartikel bewegen sich unter dem Einfluß des entsprechenden elektrischen Feldes von der Siebdruckschablone auf die Druckunterlage.

Ein ähnliches Trockensiebdruckverfahren ist der US-A-3 202 092 zu entnehmen, wobei jedoch anstelle einer Borsten aufweisenden mechanischen Bürste ein ein magnetisches Wanderfeld erzeugender Stator verwendet wird, durch welchen magnetisierbare Teile bewegt werden, die sich zusammen mit Pigmentpartikeln in einem Puderkasten befinden, dessen Oberseite durch die Siebdruckschablone verschlossen ist.

In der EP-A-0 197 242 sind Verfahren beschrieben, mit denen aus Kunstharz bestehenden Partikeln, deren mittlerer Durchmesser 0,1 bis 1000 »m betragen kann, mit einer Oberflächenbeschichtung versehen werden können, um die Oberflächeneigenschaften dieser Partikel abweichend von denen des Kunstharzmateriales einstellen zu können. Dabei sind auch Oberflächenschichten angesprochen, welche die Farbgebung der Partikel modifizieren. Das Herstellen der Oberflächenbeschichtung erfolgt so, daß man eine Aufschlämmung aus den Kunststoffpartikeln und den feinen, später die Oberflächenschicht bildenden Partikeln herstellt, diese Aufschlämmung gegebenenfalls unter Erwärmung rührt und die dann mit einem Schlichte-Überzug versehenen Partikel wieder trocknet.

Durch die Erfindung wird ein Trockendruckverfahren angegeben, bei welchem eine Siebdruckschablone über der Druckunterlage angeordnet wird, die bedruckt werden soll. Dann wird Druckpulver über die Siebdruckschablone hinweg verteilt, wobei zwischen das Pulver und die Druckunterlage eine elektrostatische Spannungsdifferenz angelegt wird. Hierdurch wird das Anziehen des Druckpulvers gegen das Substrat unterstützt. Auf diese Weise erhält man ein Bild des Musters der Siebdruckschablone auf der Druckunterlage.

Es ist nicht notwendig, einen ins Gewicht fallenden Luftspalt zwischen der Siebdruckschablone und der Druckunterlage aufrecht zu erhalten, wenn zwischen dem Druckpulver und der Druckunterlage die Spannungsdifferenz angelegt wird. Vorzugsweise wird es erfindungsgemäß sogar vorgezogen, unter Fast-Berührung oder sehr inniger Berührung zwischen Siebdruckschablone und Druckunterlage zu arbeiten. Man erhält so Bilder mit guter Auflösung, da ein Ausbreiten des Druckpulvers auf seinem Weg zwischen der Siebdruckschablone und der Druckunterlage so kleingehalten wird. Bei dem bevorzugten erfindungsgemäßen Druckverfahren wird ein derartiges Verlaufen des Druckpulvers fast vollständig unterdrückt.

Vorzugsweise besteht die Siebdruckschablone aus elektrisch leitendem Material, z.B. Metall oder metallisiertes Gewebe.

Besteht die Druckunterlagen aus einem dielektrischen Material wie Papier, Plastik oder Glas, wie dies meistens der Fall ist, so kann sie elektrostatisch aufgeladen werden. Dies kann z.B. durch eine Korona-Entladungseinheit oder durch eine aufladbare metallische (z.B. aus Aluminium gefertigte) Elektrode erfolgen, die mit einer Gleichspannungs-Hochspannungsversorgungseinheit verbunden ist und auf der der Siebdruckschablone gegenüber liegenden Seite angeordnet ist. Ist die Druckunterlage elektrisch leitend (z.B. eine Metallfolie), so kann sie geerdet werden oder durch Verbindung mit einer Gleichspannungs-Hochspannungsversorgung aufgeladen werden.

Beim Druckpulver kann es sich um ein Druckpulver handeln, wie es üblicherweise beim elektrofotografischen Drucken verwendet wird. Das Druckpulver kann zusammen mit Trägerpartikeln verwendet werden, deren Abmessungen so groß sind, daß sie nicht durch die Maschen der Siebdruckschablone hindurchtreten können. Das Druckpulver kann eine Mischung aus zwei oder mehr Partikelarten sein. Das Druckpulver wird durch Reibungselektrizität elektrisch aufgeladen, z.B. dadurch, daß man über die Siebdruckschablone bürstet oder kaskadiert. Das Druckpulver kann zusätzlich von einer externen Hochspannungsversorgung her aufgeladen werden, z.B. auf seinem Weg zur Siebdruckschablone, beispielsweise durch eine Koronaentladung. Das Sieb kann durch das Bürsten, durch die tanzende Bewegung des Druckpulvers über seine Oberfläche und auch von der Druckunterlage her kleine Ladungsmengen aufsammeln; in manchen Fällen kann man Hochspannung auch direkt an das Sieb legen. Das Bürsten und Kaskadieren begünstigt auch die Verteilung des Druckpulvers über das Sieb und damit über das Bild. Das zunächst erhaltene Druckpulver-Bild kann man fixieren, z.B. durch Zuführen von Wärme, wenn das Druckpulver bei Hitzeeinwirkung schmilzt. Bei einer bevorzugten Ausführungsform der Erfindung erfolgt das Verteilen des Druckpulvers über das Sieb magnetisch oder zumindest unter magnetischer Unterstützung; dies kann einen Ersatz für das Bürsten und Kaskadieren bilden. Hierzu kann man ein Druckpulver in Verbindung mit größeren ferromagnetischen Trägerkügelchen verwenden; man kann auch eine ferromagnetische Komponente in das Druckpulver selbst einarbeiten, z.B. eine Zumischung aus ferromagnetischen Partikeln. Die Verteilung des Druckpulvers über das Sieb erfolgt durch Bewegen eines oder mehrerer Permanent- und/oder Elektromagnete über das Sieb, vorzugsweise durch die Primärwicklung oder den Stator eines Linearmotors. Man erhält auf diese Weise ein magnetisches Feld, welches sich über das Sieb hinwegbewegt und das Druckpulver entsprechend verteilt. Bei dem verwendeten ferromagnetischen Material kann es sich um ein Ferritmaterial oder Eisenmaterial handeln.

Ein Vorteil, den man beim magnetischen Bewegen und Verteilen des Druckpulvers über das Sieb hinweg erhält, ist der, daß es keine bewegten Arbeitselemente gibt, die über die Druckpulver-Zuführfläche des Siebes bewegt werden müßten. Man kann somit einen Pulverkasten verwenden, dessen Boden durch das Sieb gebildet ist und der abgesehen von seinem Boden dicht ist und nur verhältnismäßig kleine Öffnungen aufweist, durch welche neues Druckpulver zugeführt wird. Hierdurch wird sowohl der Verlust an Druckpulver als auch die Verschmutzung durch in der Umgebung befindliche Stoffe kleingehalten. Die Druckpulver-Zuführleitungen zu den Nachfüllöffnungen sind vorzugsweise um die Einfüllöffnungen herum abgedichtet.

Durch das magnetische Verteilen des Druckpulvers entfällt auch die Notwendigkeit für eine normale rein mechanische Bürste oder dergleichen. Hierdurch wird eine etwaige Verformung des Siebes, der Verschleiß des Siebes und auch die Erzeugung von Reibungswärme im Druckpulver kleingehalten.

Verwendet man zum Verteilen des Druckpulvers über das Sieb das Primärteil eines Linearmotors, so wird dessen Aufbau, die angelegte Spannung und der Abstand vom Sieb vorzugsweise so eingestellt, daß man die bestmöglich glatte Bewegung und Verteilung des Druckpulvers über das Sieb hinweg erhält.

In denjenigen Fällen, in denen das Druckpulver ferromagnetisch ist, besteht der Vorrat aus Druckunterlagen, auf welchen Bilder erzeugt werden sollen, vorzugsweise aus nichtmagnetischem oder nur schwach magnetischen Material.

Wird ein Magnetfeld dazu verwendet, das Druckpulver über ein flaches Sieb zu bewegen und zu verteilen, so kann die Bewegung des Druckpulvers senkrecht oder parallel zu derjenigen Richtung erfolgen, in welcher die Druckunterlage bezüglich des Siebes in der Maschinen-Förderrichtung bewegt wird.

Bei einer weiteren bevorzugten Ausführungsform der Erfindung wird die über die Siebdruckschablone mit einem Bild zu versehende Druckunterlage nicht elektrisch aufgeladen, bevor sie in eine neben dem Sieb liegende Stellung gebracht worden ist; erst dann wenn sie die für das Drucken erforderliche Arbeitsstellung zum Sieb erreicht hat, erfolgt eine Aufladung. Analog wird die Druckunterlage vorzugsweise erst dan entladen, wenn nach dem Erzeugen des Bildes das Trennen von Sieb und Druckunterlage beendet ist. Hierdurch wird ein Verschmieren des erhaltenen Druckbildes deutlich verringert, welches man sonst dadurch erhalten würde, daß vorzeitig ein Niederschlagen von Druckpulver erfolgt bzw. ein Bewegen von Druckpulver stattfindet, während eine Relativbewegung zwischen Sieb und Druckunterlage durchgeführt wird. Das Entladen der Druckunterlage erfolgt vorzugsweise aktiv (z.B. durch Anlegen einer Wechselspannungs-Hochspannung von beispielsweise etwa 5 kV) und nicht einfach durch Erden. Sind das Sieb und die Druckunterlage zum Herstellen des Bildes in Berührung, wie dies vorgezogen wird, so kann man das Laden und Entladen entweder am Sieb oder an der Druckunterlage oder an Sieb und Druckunterlage vornehmen. Vorzugsweise wird die Pulver-Zuführseite des Siebes durch einen es abdeckenden Kasten abgedichtet, und das Nachfüllen des Druckpulvers in den über dem Sieb liegenden Raum erfolgt über verhältnismäßig kleine Öffnungen oder Schlitze, wie schon dargelegt. In denjenigen Fällen, in denen die Druckunterlage erst dann aufgeladen wird, wenn sie die zum Drucken gewünschte Arbeitsstellung zum Sieb erreicht hat, erfolgt dies vorzugsweise unter Verwendung einer (z.B. aus Aluminium gefertigte) Elektrode, die auf der vom Sieb abgelegenen, gegenüberliegenden Seite der Druckunterlage angeordnet ist.

Die beiden oben erwähnten bevorzugten Weisen der Durchführung des erfindungsgemäßen Verfahrens (magnetisches Verteilen des Druckpulvers über das Sieb und Anlegen einer Spannung zwischen Druckpulver und Druckunterlage nur dann, wenn sich Sieb und Druckunterlage gegenüber liegen), erfolgen vorzugsweise gemeinsam. Wo man magnetische Kräfte dazu verwendet, das Druckpulver über die Oberfläche des Siebes zu verteilen, kann es entweder das Sieb und/oder das Magnetfeld sein, welches bewegt wird. Man kann also entweder ein flaches Sieb und eine Druckunterlage in eine vorübergehende stationäre Nebeneinanderlage bringen, um das Druckbild zu erzeugen, wobei dann das Druckpulver magnetisch über das stationäre ebene Sieb bewegt wird, man kann aber auch die Druckunterlage in eine Gegenüberstellung mit einem umlaufenden Sieb bringen, welches das Druckpulver enthält, wobei dann ein ortsfestes Magnetfeld dazu verwendet wird, die Schwerkraft darin zu unterstützen, das Druckpulver beim Boden des umlaufenden Siebes zurückzuhalten, wo sich Sieb und Druckunterlage zur Erzeugung des Druckbildes treffen.

Nachstehend wird die Erfindung anhand von Ausführungsbeispielen unter Bezugnahme auf die Zeichnung näher erläutert. In dieser zeigen:
- Figur 1:: eine schematische perspektivische Ansicht einer einfachen Flachsieb-Trockensiebdruckeinheit;
- Figur 2:: einen schematischen transversalen Schnitt durch eine Trockendruckeinheit zum flächigen Beschichten einer Druckunterlage;
- Figur 3:: eine Aufsicht auf die stromabseitige Stirnfläche der Trockendruckeinheit nach Figur 2;
- Figur 4:: einen schematischen transversalen Schnitt durch eine abgewandelte Trockendruckeinheit;
- Figur 5:: eine Aufsicht auf eine untere Elektrodenanordnung der Trockendruckeinheit nach Figur 4;
- Figur 6:: einen transversalen Schnitt durch eine abgewandelte Trockensiebdruckeinheit; und
- Figur 7:: eine ähnliche Schnittansicht wie Figur 6, in welcher eine nochmals abgewandelte Trockensiebdruckeinheit wiedergegeben ist.

In Figur 1 ist mit 10 insgesamt eine Trockensiebdruckeinheit bezeichnet, bei welcher Sieb und Druckunterlagen beim Erzeugen des Bildes stillstehen.

Mit 12 ist ein Stator oder das Primärteil eines Linearmotors bezeichnet, welcher zugleich als Abstützung und Auflage dient und von einem nicht näher gezeigten Vorrichtungsrahmen getragen ist. Über dem Stator 12 ist eine Isolierschicht 14 vorgesehen, die man weglassen kann, wenn der Stator 12 seinerseits schon eine isolierende Oberfläche hat. Über der Isolierschicht 14 ist eine Elektrode 16 angeordnet, die z.B. aus Aluminium hergestellt sein kann. Diese Bauelemente sind somit alle fest an der Druckstation angeordnet.

Über der Elektrode 16 läuft ein Förderband 18 aus dielektrischem Material, welches in der durch einen Pfeil A gekennzeichneten Richtung eine Druckunterlage 20 durch die Trockensiebdruckeinheit 10 bewegt. Das Förderband 18 kann auch weggelassen werden und durch einen feststehenden Druckunterlagenträger ersetzt werden, der jedoch ebenfalls entbehrlich ist. Ist das Förderband 18 vorgesehen, so bewegt es aufeinanderfolgende Druckunterlagen 20 (oder aufeinanderfolgende Abschnitte einer sehr langen oder endlosen Druckunterlage 20) in Richtung des Pfeiles A schrittweise durch die Trockenslebdruckeinheit und in Gegenüberstellung zu einem Sieb 22. Das Wort "Sieb" wird hier als Abkürzung für eine Siebdruckschablone verwendet, die in bekannter Weise durchlässige und undurchlässige Bereiche aufweist, wie dies zur Wiedergabe des jeweiligen auf der Druckunterlage 20 zu erzeugenden Musters notwendig ist.

Das Sieb 22 ist am Rand von einem Rahmen 24 gehalten, dessen obere Stirnfläche eine plattenförmige Wand 26 trägt. In der Wand 26 sind zu beiden Seiten schmale Schlitze 28 vorgesehen, die zum Einbringen von Druckpulver ins Innere des durch die Teile 22 bis 26 gebildeten und insgesamt mit 30 bezeichneten Kastens dienen. Letzterer ist somit im wesentlichen geschlossen, kann über das Sieb 22 nach unten Druckpulver abgeben und erhält über die Schlitze 28 Druckpulver aus einem Vorrat. Ein unter dem in der Zeichnung links gelegenen Schlitz 28 liegendes Druckpulvervolumen ist mit 32 bezeichnet.

Der gesamte Kasten 30 und damit auch das Sieb 22 ist senkrecht ur Förderebene der Druckunterlagen in Richtung des Pfeiles B bewegbar und kann so in Anlage an die Druckunterlage 20 gebracht werden und von der letzteren abgehoben werden.

Die Einrichtung zum Zuführen des Druckpulvers zum Kasten 30 ist nicht in der Zeichnung wiedergegeben. Die Zuführleitungen werden gegen die Schlitze 28 abgedichtet, so daß man ein insgesamt voll abgeschlossenes Druckpulver-Speisesystem erhält.

Das im Druckpulvervolumen 32 enthaltene Druckpulver ist ein durch Reibung elektrisch aufladbares Druckpulver, wie es an sich zur Verwendung in der Elektrofotografie bekannt ist. Die Größe der Druckpulverpartikel ist so gewählt, daß diese durch die offenen Maschen des Siebes 22 hindurchtreten können. In das Druckpulver ist aber noch eine ferromagnetische Komponente eingearbeitet. Man kann z.B. einem herkömmlichen nichtmagnetischen Druckpulver ferromagnetische Teilchen zumischen; alternativ kann man die ferromagnetische Komponente auch in die Druckpulverpartikel selbst einbauen. Stattdessen oder zusätzlich kann man über dem Sieb 22 ferromagnetische Trägerkügelchen anordnen, deren Durchmesser so groß ist, daß sie nicht durch die offenen Maschen des Siebes 22 passen.

Eine Gleichspannungs-Hochspannungsquelle 34 ist mit der einen Klemme an die Elektrode 16 und mit der anderen Klemme an den Kasten 30 angeschlossen. Man erhält so ein elektrostatisches Feld in zur Siebebene senkrechter Richtung. Zur Gleichspannungs-Hochspannungsouelle 34 parallel geschaltet ist eine Wechselspannung-Hochspannungsouelle 36. Diese beiden Hochspannungsquellen werden ebenso wie die in der Zeichnung nicht wiedergegebenen Antriebe zum Bewegen des Förderbandes 18 in Richtung des Pfeiles A und zum Bewegen des Kastens 30 in Richtung des Pfeiles B durch eine ebenfalls nicht wiedergegebene Steuereinheit der Trockensiebdruckeinheit geschaltet.

Die oben beschriebene Trockensiebdruckeinheit arbeitet folgendermaßen:
Durch das Förderband 18 wird eine Druckunterlage 20 in die dargestellte Stellung gebracht. Der Kasten 30 wird so abgesenkt, daß das Sieb 22 in Anlage an die Druckunterlage 20 kommt. Nun wird durch den Schlitz 28 ein gestrecktes linien- oder säulenförmiges Druckpulvervolumen 32 in den Kasten 30 eingebracht. Zu diesem Zeitpunkt, nicht jedoch vorher, wird dann die untere Elektrode 16 mit der Gleichspannungs-Hochspannungsquelle 34 verbunden, und der Stator 12 wird so erregt, daß er ein in der Zeichnung von links nach rechts quer über das Sieb 22 laufendes Magnetfeld erzeugt. Auf diese Weise wird das Druckpulvervolumen 32 über das ganze Sieb 22 hinwegbewegt. Das Druckpulver, welches beim Heranbewegen an das Sieb 22 und beim magnetisch bewerkstelligten Bewegen durch das Sieb 22 durch Reibungselektrizität aufgeladen wurde, wird durch die offenen Maschenbereiche des Siebes 22 gegen die Oberfläche der Druckunterlage 20 gezogen, die mittels der unteren Elektrode 16 auf entgegengesetzte Polarität aufgeladen wurde. Nachdem so ein Druckpulverbild erzeugt wurde, wird wird das Sieb 22 von der Druckunterlage 20 abgehoben. Erst dann, nicht vorher, wird die Elektrode 16 dadurch aktiv entladen, daß die Wechselspannungs-Hochspannungsquelle 36 eingeschaltet wird. Die Druckunterlage 20 kann dann nach dem Entladen weiterbewegt werden, um das erzeugte Druckpulverbild zu fixieren, falls gewünscht.

In der Zeichnung sind, wie dargelegt, die Versorgungsdrähte für den Stator 12 weggelassen, ebenso die Drähte zum Steuern der Hochspannungsquellen 34, 36.

Wie ebenfalls schon dargelegt, werden die Bewegungen der verschiedenen mechanischen Komponenten (Förderband 18, Kasten 30, Druckpulverzuführung usw., das Schalten der Versorgungseinheiten für den Stator 12 und die Elektrode sowie andere Maschinenfunktionen, wie z.B. das Fixieren des Bildes) automatisch durch eine entsprechende Steuereinheit durchgeführt.

Wie ebenfalls oben dargelegt, wird das Sieb 22, welches den offenen Boden des Kastens 30 bildet, vorzugsweise nicht mit Druckpulver geflutet; vielmehr wird für jedes zu erzeugende Druckpulverbild nur eine verhältnismäßig kleine Überschußmenge an Druckpulver auf die Oberseite des Siebes 22 gegeben, wo sie dann magnetisch quer über das Sieb 22 bewegt wird.

Das verwendete Druckpulver kann ein schwarzes, weißes oder eine beliebige Farbe aufweisendes Druckpulver sein. Man kann auch auf dieselbe Druckunterlage zwei oder mehr verschiedene Druckpulver in aufeinanderfolgenden Trockensiebdruckschritten gemäß der vorliegenden Erfindung aufbringen. Hierzu kann man die Druckunterlage nacheinander durch mehrere Druckstationen bewegen, bei denen die entsprechenden Siebe mit den jeweiligen verschiedenen Druckpulvern beaufschlagt werden. Stattdessen kann man auch eine einzige Druckstation verwenden, der die verschiedenen Siebe zusammen mit ihren zugeordneten verschiedenen Druckpulvern nacheinander zugeführt werden. Gleich welche Anordnung man verwendet, stellt jedes Sieb mit seiner Druckpulverzuführung vorzugsweise jeweils einen getrennten in sich autarken Druckkopf dar, in welchem normalerweise nur die speziell für ihn vorgesehene Druckpulverart verwendet wird. Dies bedeutet, daß man nicht so vorgeht, daß man ein und denselbem Sieb nacheinander unterschiedliche Druckpulver zuführt.

Obenstehend ist auf Druckpulver Bezug genommen worden, wie sie an sich für die Elektrofotografie schon bekannt sind. Diese Bezugnahme erfolgt nur beispielhaft, die Erfindung ist nicht hierauf beschränkt. Bei der Erfindung kann als Druckpulver jedes in Partikelform vorliegende Material verwendet werden, welches sich aufladen läßt und elektrostatisch durch ein Sieb gezogen werden kann und zu einem zufriedenstellenden Druckpulverbild auf der Druckunterlage führt.

Durch die vorliegende Erfindung wird ferner ein Trockendruckpulver zur Verwendung beim elektrofotografischen Drucken angegeben, z.B. beim elektrostatischen Trockensiebdruck, beim Trockentampondruck und bei der Elektrofotografie.

Trockendruckpulver enthalten ein Pigment oder einen Farbstoff zum Herstellen des sichtbaren Bildes sowie ein Trägermaterial, welches erweichbar ist (z.B. durch eine oder mehrere der nachgenannten Größen: Hitze, Druck, Lösungsmittel) und als Bindemittel dient und ein Fixieren des zunächst erzeugten Druckpulverbildes gestattet. Derartige Pulver finden breite Verwendüng, z.B. als Toner in der Elektrofotografie. Bisher war es Standard und wurde als unabdingbar angesehen, daß die einzelnen Druckpulverpartikel jeweils eine Mischung aus Binder und Pigment darstellen. Diese beiden Komponenten wurden zusammen mit wahlweisen Zuschlägen in der Extrusionsschmelze vermischt, und die so erhaltene homogene Mischung wurde in Partikel zermahlen.

Es wurde nun überraschend herausgefunden, daß man für das elektrostatische Trockendrucken stattdessen auch mit Erfolg eine einfache trockene Mischung von Binderpartikeln mit Partikeln eines bilderzeugenden Materiales (Pigment oder Frabstoff) verwenden kann. Ein derartiges neues erfindungsgemäßes Druckpulver eignet sich besonders gut für den elektrostatischen Trockensiebdruck. Man kann es aber auch beim Trockentampondruck oder als elektrofotografischen Toner verwenden. Das neue durch trockenes Mischen erhaltene Druckpulver läßt sich erheblich billiger herstellen als herkömmliche Druckpulver, bei denen man jeweils erhebliche Stillstandszeiten in einer teuren Herstellungsanlage in Kauf nehmen muß, wenn diese zwischen zwei Chargen, bei denen unterschiedliche Pigmente verwendet werden, gereinigt werden muß. Dies ist bei dem erfindungsgemäßen neuen Druckpulver nicht notwendig, da man ein einheitliches Basisbinderpulver kontinuierlich herstellen kann und dieses erst später mit beliebigen Pigmenten oder dergleichen vermischt wird, wie jeweils notwendig. Dieses trockene Zusammenmischen des jeweils benötigten Druckpulvers aus Basisbinderpartikeln und Pigmenten kann ggf. vom Drucker oder der Kopieranstalt selbst durchgeführt werden. Hierdurch wird die Palette von dem Drucker einfach zugänglichen Druckpulvern vergrößert.

Die Binderpartikel in dem neuen erfindungsgemäßen Druckpulver können dieselbe Größe haben und aus demselben Material bestehen wie die für die herkömmliche Elektrofotografie verwendeten Tonerpartikel, z.B. aus (durch Hitze, Druck oder Lösungsmittel) erweichbarem Plastikmaterial bestehen, wobei sie jedoch kein Tonerpigment enthalten. Die Binderpartikel sind normalerweise neutral oder farblos, z.B. transparent oder weiß, obwohl dies nicht für alle Anwendungen unerläßlich ist.

Zu geeigneten Plastikmaterialien gehört eine Mischung aus Polystyrol mit 5 bis 25 Gew.% Polybutylmethacrylat und eine Mischung mit 25 Gew.% Polyvenylbutyral und 70 Gew.% eines mit Kiefernharz (Rosin) modifizierten Phenolformaldehydharzes. Die Binderpartikel können wärmehärtbar sein, sofern sie sich zum Fixieren des Bildes erweichen lassen. Die Binderpartikel können ferner enthalten eine oberflächenaktive Substanz oder eine Metallseife (z.B. Zn-Stearat) als Trockenschmiermittel. Das erfindungsgemäße Druckpulver kann demjenigen entsprechen, welches für herkömmliche elektrofotografische Toner auf den Seiten 69 ff. des Buches "Electrophotography" von R.M. Schaffert beschrieben ist, mit der einzigen Ausnahme, daß die Pigmente als getrennte Partikel beigegeben sind. In dem erfindungsgemäßen Druckpulver können auch weitere herkömmliche Bestandteile enthalten sein, wie man sie bei bekannten Tonern und Druckpulvern schon kennt (z.B. Trockenschmiermittel), und zwar entweder als Bestandteil der Binderpartikel und/oder als separate Partikel. Auch die bei dem erfindungsgemäßen Druckpulver verwendeten Pigmente können als solche herkömmliche Pigmente sein, wie sie bei bekannten Druckpulvern verwendet werden. In denjenigen Fällen, in denen das Pigment im Binder lösbar oder durchsichtig ist ( Farbstoff), kann man mit dem Druckpulver auch lasierende Bilder erzeugen. Anstelle von herkömmlichen Pigmenten oder zusätzlich zu solchen kann man auch Textilfarbstoffe, Glas oder Metallpulver als bilderzeugende Materialien verwenden.

Gemäß der vorliegenden Erfindung hergestellte Druckpulver lassen sich auch als (einkomponentige oder zweikomponentige) Entwickler in der Elektrofotografie verwenden.

Werden erfindungsgemäße Druckpulver für den elektrostatischen Trockensiebdruck unter magnetisch unterstützter Verteilung des Druckpulvers verwendet, so können die Binderpartikel entweder magnetisches Material enthalten, oder es können ihnen Partikel aus magnetischem Material zugemischt sein, z.B. Ferritmaterial. Dies ist aber üblicherweise nur dann geeignet, wenn man dunkle Pigmente verwendet. In anderen Fällen kann man größere magnetische Trägerkügelchen verwenden, die nicht durch das Sieb hindurchtreten können.

Ein weiterer Aspekt der vorliegenden Erfindung betrifft ein elektrostatisches Pulverbeschichtungsverfahren und eine Vorrichtung zum Durchführen desselben.

Ein Beispiel für ein Beschichtungsverfahren, welches von besonderem wirtschaftlichem Interesse ist, ist das Anbringen einer Lackschicht auf Druckunterlagen wie Papierbogen und Papierbahnen.

Üblicherweise erfolgt das Lackieren von Papierbogen und Papierbahnen unter Verwendung von Lacken auf Lösungsmittelbasis. Das Abgeben von Lösungsmittel an die Atmosphäre ist jedoch aus Gründen des Umweltschutzes nachteilig. Wegen der Entflammbarkeit der Lösungsmittel und den mit der Wiedergewinnung derselben verbundenen Kosten wurden jedoch zunehmend Lacke auf Wasserbasis eingeführt. Die letzteren benötigen zum Trocknen große Energiemengen. In jüngster Zeit wurden UV-härtbare Lacke eingeführt, um die vorgenannten Schwierigkeiten auszuräumen. Auch diese haben jedoch gewisse Nachteile. Abgesehen von ihren hohen Kosten benötigen sie zur Polymerisation ionisierende Strahlung im UV-Bereich des Spektrums. Durch diese Strahlung wird Ozon erzeugt, der in Leitungen abgeführt werden muß. Auch stellen die UV-härtbaren Lacke ein Gesundheitsrisiko für die Haut von mit diesen Lacken umgehenden Personen dar. Oft haben diese Lacke auch einen Geruch, aufgrund dessen sie z.B. zum Verpacken von Nahrungsmitteln ungeeignet sind. All die o.g. Nachteile sind ausgeräumt, wenn man eine Beschichtung durch Aufkaschieren eines Filmes erzeugt. Man erhält so auch sehr gute Ergebnisse. Allerdings sind die Kosten für das Aufkaschieren eines Filmes so hoch, daß dieses Vorgehen nur in außergewöhnlichen Fällen als Alternative zum Beschichten einer Bahn angesehen werden kann.

Beim Pulverbeschichten ist es möglich, Lackfilme, Klebstofffilme oder dergleichen zu erzeugen, aber es ist sehr schwierig, kleine Mengen von Pulver zum Erzeugen einer entsprechenden Beschichtung gleichförmig auf Unterlagen aufzubringen, die sich mit normalen Maschinengeschwindigkeiten bewegen (z.B. 3 bis 15 g/m² bei Geschwindigkeiten bis hin zu 120 m/min), sofern man herkömmliche Pulverbeschichtungsmaschinen und herkömmliche Pulver verwendet. Stets führt die Turbulenz, die durch das Bewegen des Substrates erzeugt wird, zu ungleichförmigen Beschichtungen, da die Beschichtungspartikel umhergeblasen werden. Vergrößert man die Größe der Partikel, wird dieses Problem zwar kleiner, man erhält jedoch eine nicht erwünschte Vergrößerung des Gewichtes der Beschichtung.

Es wurde nun herausgefunden, daß man diese Schwierigkeiten mit den nachstehend beschriebenen Verfahren ausräumen kann: Das für die Beschichtung vorgesehene Pulver wird mit kleiner Partikelgröße hergestellt (z.B. 5 bis 15 »m), und dieses Pulver wird mit elektromagnetischen Trägerpartikeln vermischt. Die so erhaltene Pulvermischung wird elektrostatisch aufgetragen und unter Verwendung einer Magnetbürste auf eine Unterlage gebracht. Zugleich wird eine elektrostatische Vorspannung zwischen die magnetische Bürste und das Substrat angelegt, und hierdurch erhält man ein Anziehen der geladenen Pulverpartikel auf die Oberfläche der Unterlage.

Das Verfahren wird nachstehend unter Bezugnahme auf die in den Figuren 2 und 3 gezeigte Vorrichtung beschrieben.

Bei dem Beschichtungspulver kann es sich z.B. um ein Lackpulver aus Polystyrol-Acryl-Copolymer handeln. Es kann ein Ladungssteuermittel und ein Flußsteuermittel eingebaut sein. Dieses Pulver wird mit magnetischen Trägerpartikeln vermischt, z.B. mit einem Polymermaterial beschichtetes Ferritmaterial mit einer Teilchengröße von 75 bis 150 »m, wobei das Gewichtsverhältnis von Beschichtungspulver zu Trägerpartikeln bis zu 6 % beträgt.

Eine derartige Mischung aus Beschichtungspulver und Trägerpartikeln ist in Figur 2 mit 42 bezeichnet. Sie wird in eine Zweikomponenten-Entwicklereinheit 44 gegeben, die eine insgesamt mit 46 bezeichnete Magnetbürste aufweist. Zur letzteren gehört ein umlaufender Bürstenmantel 48, der stationäre Permanentmagnete 50 umgibt. Der Bürstenmantel 48 ist mit einer die Vorspannung erzeugenden Gleichspannungs-Hochspannungsquelle 52 verbunden, die eine Spannung von beispielsweise 500 V abgibt. Eine zu beschichtende Unterlage 54 ist von einer zugleich als Auflage dienenden Elektrode 56 getragen. Durch die Magnetbürste 46 wird das Beschichtungspulver triboelektrisch aufgeladen. An der Entwicklereinheit 44 ist ein Rakel 58 vorgesehen, dessen freie Kante vorgegebenen Abstand zum Bürstenmantel 48 aufweist. Dieser Zwischenraum ist in der Zeichnung mit 60 bezeichnet. Die magnetische Bürste kann das Beschichtungspulver sehr gleichförmig und in genau vorgegebenen Mengen auf die Unterlagen 54 auftragen. Das Gewicht der fertigen Beschichtung hängt weitgehend von der Ladung des Beschichtungspulvers, dem Verhältnis zwischen der Drehzahl der Magnetbürste und derjenigen Geschwindigkeit ab, mit welcher die Magnetbürste 46 über die Unterlage 54 hinwegbewegt wird, sowie vom Verhältnis von Beschichtungspulver zu magnetischen Trägerpartikeln. Die Entwicklereinheit 44 hat ferner ein Abstreifrakel 20, welches die Trägerpartikel von dem Bürstenmantel 48 abschält, nachdem das Beschichtungspulver auf die Unterlage 54 aufgetragen wurde. Trägerpartikel, die sich von dem Bürstenmantel 48 gelöst haben sollten, können von der Oberfläche der Unterlage 54 wieder durch einen Teilchensauger für magnetische Teilchen ("bead scavenger") zurückgewonnen werden.

Das Beschichten mit Pulver hängt von dem Potentialunterschied ab, der zwischen dem Bürstenmantel 48 der Magnetbürste 46 und der die Unterlage 54 abstützenden Elektrode 56 eingestellt wird. Eine derartige Abstützung der Elektrode wird bei nicht leitenden Unterlagen benötigt; bei elektrisch leitenden Unterlagen können diese selbst als Entwicklerelektrode dienen.

Das Aufschmelzen des Lackpuders oder Klebstoffpuders kann auf herkömmliche Weise erfolgen. Für Hochglanz-Lackbeschichtungen kann man eine sehr glatt polierte verchromte heiße Kalandrierwalze verwenden. Um ein Festkleben zu verhindern, kann man ein Trennmittel verwenden, z.B. ein Silikon, welches entweder dem Lack zugegeben wird und/oder auf die Kalandrierwalze aufgetragen wird.

Bei Beschichtungen sollten oft gewisse Bereiche der Unterlage unbeschichtet bleiben, z.B. dann, wenn man nach dem Lackieren einer Druckunterlage noch Klebstoff aufbringen muß, da Klebstoff allgemein nicht gut auf Lack haftet.

Dieses ist beim herkömmlichen nassen Beschichten schwierig, und ein weiterer Vorteil der elektrostatischen Pulverbeschichtung nach der vorliegenden Erfindung liegt darin, daß man ein Beschichten ausgewählter Bereiche leicht durchführen kann. Ein Weg zu einer solchen Beschichtung ausgewählter Bereiche einer Unterlage wird nun unter Bezugnahme auf die Figuren 4 und 5 beschrieben. Beim Beschichten ausgewählter Bereiche ist es notwendig, eine speziell geformte Elektrode zu verwenden, wie sie bei 64 gezeigt ist. Diese Elektrode dient wieder zugleich als Abstützung für eine zu beschichtende Unterlage 54. Die Elektrode 64 hat eine Polarität, die entgegengesetzt ist zur Polarität des Beschichtungspulvers und erstreckt sich über die zu beschichtenden Bereiche. Eine weitere Elektrode 66 hat die gleiche Polarität wie das Beschichtungspulver und erstreckt sich über diejenigen Bereiche, die nicht beschichtet werden sollen. Die beiden Elektroden 66 und 68 sind auf einer Isolierplatte 68 angeordnet.

Durch die vorliegende Erfindung wird ferner ein neues Tampondruckverfahren angegeben. Beim herkömmlichen Tampondruck wird so verfahren, daß man zunächst die Ausnehmungen eines Klischees mit Druckfarbe füllt (temporärer Bildträger), diese Druckfarbe mit Hilfe eines Tampons (üblicherweise aus Silikon-Gummi) aus dem Klischee herausbringt (Druckfarben-Zwischenbild) und dann mit dem Tampon auf eine Druckunterlage überträgt (zu bedruckendes Erzeugnis; endgültige Druckfarben-Empfangsfläche).

Der Tampondruck wird insbesondere dann angewendet, wenn verhältnismäßig kleine Flächen oder irregulär geformte Oberflächen bedruckt werden müssen. Anwendungen sind beispielsweise: Instrumente von Kraftfahrzeugen, elektrische Waren, Haushaltsgegenstände, Spielzeug und Werbeartikel, Skalen von Instrumenten, Compact-Disks, Verpackungen usw.).

Die Hauptnachteile des Tampondrucks sind die recht hohen Kosten, die Kurzlebigkeit des Klischees und die Tatsache, daß die verwendeten Druckfarben üblicherweise entflammbar sind und für den Drucker und die Umwelt schädlich sind. Darüber hinaus ist die Menge der Druckfarbe, die durch den Tampon vom Klischee abgenommen werden kann, sehr begrenzt, so daß man für eine ausreichende Bedeckung mit Druckfarbe oft mehrmals übereinander liegend drucken muß. Auch die Lebensdauer des Tampons ist begrenzt, da man Druckfarbenreste vom Tampon mit Lösungsmitteln entfernen muß, welche im Laufe der Zeit die Oberfläche des Tampons angreifen, wodurch die Druckqualität leidet.

All diese Schwierigkeiten können erfindungsgemäß dadurch vermieden werden, daß man ein nicht fixiertes Bild aus elektroskopischem Trockentoner auf einem kein großes Haftvermögen für das Druckpulver aufweisenden Zwischenträger erzeugt, z.B. auf Papier, silikonbeschichtetem Papier, Plastikfolien wie PTFE, Polyester PVC oder dergleichen. Auch andere sehr glatte und ebene, schlechtes Haftvermögen für das Druckpulver aufweisende Oberflächen wie Metall oder Glas sind geeignet. Man verwendet dann den Tampon (üblicherweise aus Silikon-Gummi) dazu, um das Druckpulverbild auf die endgültige Unterlage zu übertragen, wo das Druckpulver dann fixiert wird. Hierzu kann man die letztlich zu bedruckende Unterlage auf die Schmelztemperatur des Toners erhitzen, vorzugsweise vor oder gleichzeitig mit dem Übertragen des Druckpulverbildes, so daß das Druckpulverbild in einem Schritt übertragen und fixiert wird. Wahlweise kann man auch die physikalischen Eigenschaften der letztlich zu bedruckenden Unterlage so wählen, daß sie adhäsive Eigenschaften für das Druckpulverbild aufweist.

Der Toner hat vorzugsweise gerade entgegengesetzte Polarität wie der Tampon und die letztlich zu bedruckende Unterlage.

Das nicht fixierte Druckpulverbild kann auf verschiedene Art und Weise erzeugt oder gedruckt werden, z.B. durch Trockensiebdruck. Eine andere bequeme und vorteilhafte Art und Weise der Erzeugung eines nicht fixierten Druckpulverbildes ist die auf einem elektrofotografischen Bildwandler oder Kopierer, wobei das nicht fixierte Tonerbild durch den Tampon, der vorzugsweise eine entgegengesetzte Aufladung hat wie der Toner, vom Fotoleiter abgenommen wird und auf die letztlich zu bedruckende Oberfläche übertragen wird, die wiederum vorzugsweise auf die Schmelztemperatur des Toners aufgeheizt wird. Die elektrofotografische Maschine muß ein nicht fixiertes (z.B. noch nicht verschmolzenes) Bild erzeugen können und kann mit einer Tampondruckmaschine so verkettet werden, daß der richtige Druckpasser gewährleistet ist. Hierzu arbeitet man vorzugsweise mit einem geringes Haftvermögen für den Toner aufweisenden endlosen Förderband, welches das Tonerbild vom Fotoleiter wegtragt. Das nicht fixierte Tonerbild wird dann anschließend vom geringes Pulverhaftvermögen aufweisenden Förderband unter Verwendung des Tampons auf die letztlich zu bedruckende Oberfläche übertragen. Stattdessen kann man das entwickelte Tonerbild auch direkt vom Fotoleiter auf den Tampon übertragen, der vorzugsweise eine der Aufladung des Toners entgegengesetzte Aufladung hat, und der Tampon bringt das Tonerbild dann auf die letztlich zu bedruckende Oberfläche, die vorzugsweise auf die Schmelztemperatur des Toners aufgeheizt ist. In diesem Falle muß dann die Optik der elektrofotografischen Maschine, z.B. eines Fotokopierers, so gestaltet sein, daß man auf dem Fotoleiter ein seitenrichtiges Bild erhält. Die fotoleitende Schicht kann stattdessen auch auf einer Papierunterlage vorgesehen sein, wie es unter dem Handelsnamen "Electrofax" im Handel ist.

Ein weiterer Vorteil, den man durch Verwendung eines elektrofotografischen Systems beim trockenen Tampondruck erhält, ist der, daß das Drucken sofort beginnen kann, sobald man ein Original (Vorlage) in die Maschine einlegt. Damit entfällt die zeitliche Verzögerung und entfallen die Kosten, die durch die Herstellung eines Klischees bedingt sind.

Bei einem anderen Tampondruckverfahren druckt man eine thermoplastische Siebdruckfarbe auf einen nur geringes Haftvermögen aufweisenden temporären Träger, z.B. silikonbeschichtetes Papier, Silikongummi oder einen PTFE-Film, und überträgt das gedruckte Bild mit einem Silikongummi-Tampon auf die letztlich zu bedruckende Oberfläche. Dieses Verfahren ist insbesondere dann nützlich, wenn der zu bedruckende Gegenstand hitzeempfindlich ist und ein Zusammenschmelzen der Druckfarbe durch Hitzeeinwirkung nicht verwendet werden kann.

Ein weiter abgewandeltes Tampondruckverfahren, welches sich insbesondere bei hitzeempfindlichen Unterlagen bewährt, besteht darin, daß man eine (UV-)strahlungshärtbare Druckfarbe verwendet, der eine kleine Menge flüchtigen Lösungsmittels zugesetzt ist (z.B. 5 % Äthylacetat). Man kann so strahlungshärtbare Druckfarben in herkömmlichen Tampondruckmaschinen verwenden, ohne daß letztere modifiziert werden müßten. Nach dem Übertragen der Druckfarbe vom Klischee auf die endgültige Druckunterlage wird die Druckfarbe durch Bestrahlen mit UV oder Elektronenstrahlen ausgehärtet.

Figur 6 zeigt einen vertikalen Längsmittelschnitt durch einen insgesamt mit 70 bezeichneten Farbauftragkopf einer Siebdruckmaschine sowie die benachbarten Maschinenteile beim Drucken.

In einem Außengehäuse 72 sind zwei Bürstenwalzen 74, 76 gelagert, die jeweils einen aus faserverstärktem Kunststoffmaterial gefertigten Walzenkern 78 sowie einen auf diesem angeordneten Faserflor 80 aus dielektrischen oder hochohmig leitenden flexiblen Fasern aufweisen. Derartige Fasern sind z.B. feine Polyamid- oder Kohlenstoff-Fasern. Der Faserflor 80 ist weich nachgiebig.

Auf die Stirnflächen der Walzenkerne 78 sind jeweils beidseitig Stummelwellen 82 fest aufgesetzt, z.B. angeformt, die ebenalls aus isolierendem Material bestehen. Die Stummelwellen 82 haben jeweils eine mittige Bohrung, durch welche sich ein Lagerabschnitt einer treppenähnlich gekröpften unteren Transferelektrode 84 erstreckt. Deren hinter der Zeichenebene von Figur 6 liegendes Ende ist freitragend vom Lagerabschnitt der Transferelektrode 84 getragen. Der achsparallele Abschnitt der Transferelektrode 84 verläuft in der Nachbarschaft der untersten Mantellinie des Walzenkernes.

Ferner enthalten die Walzenkerne 78 jeweils eine obere Transferelektrode 86, deren Tragabschnitt ähnlich durch die in der Zeichnung nicht wiedergegebene hintere Stummelwelle des Walzenkernes 78 durchgeführt ist und deren achsparalleler Elektrodenabschnitt etwa in 11-Uhr-Stellung bzw. 1-Uhr Stellung steht und somit jeweils zu einem Walzenspalt weist, den die Bürstenwalze 74 bzw. 76 zusammen mit einer Dosierwalze 88 bildet.

Die Dosierwalze 88 hat einen ebenfalls aus faserverstärktem isolierendem Kunststoffmaterial gefertigten Walzenkern 90 mit beidseitig aufgesetzten Stummelwellen 92 und trägt einen Faserflor 94, der aus verhältnismäßig kurzen und steifen Fasern besteht (samtähnlich).

Durch die wieder aus isolierendem Material gefertigten Stummelwellen 92 des Walzenkernes 90 ist eine weitere gegabelte Transferelektrode 96 getragen, die zwei achsparallele Elektrodenabschnitte bei der 5-Uhr-Stellung bzw. der 7-Uhr-Stellung aufweist, die somit den Transferlektroden 86 gegenüberliegen.

Die Dosierwalze 88 läuft in einem Vorratsbehälter 88 um, in welchem sich ein Vorrat 100 an Druckpulver befindet. Der Boden des Vorratsbehälters 98 hat ein Fenster 102, durch welches die Dosierwalze 88 übersteht, so daß sie in Eingriff mit den beiden Bürstenwalzen 74, 76 stehen kann. Eine dynamische Abdichtung zwischen der Dosierwalze 88 und dem Vorratsbehälter 98 erhält man beim Einlaufen durch ein bremsbackenähnlich ausgebildetes Lagerteil 104, welches die Dosierwalze 88 unter Abstand umgibt und zwei Dichtrollen 106 trägt. Letztere werden vorzugsweise durch einen in Figur 6 nicht gezeigten Antrieb so in Drehung versetzt, daß sie ohne Gleiten auf der Umfangsfläche der Dosierwalze 88 rollen. Ausgangsseitig erfolgt die Abdichtung zwischen Dosierwalze 88 und Vorratsbehälter 98 durch einen samtähnlichen Faserflor 108, der von einem weiteren bremsschuhähnlichen Bauteil 110 getragen ist. Auf diese Weise wird verhindert, daß von der Dosierwalze 88 zurückgetragenes Druckpulver beim Eintreten in den Vorratsbehälter 98 abgestreift wird, während der Faserflor 108 einerseits die von der Dosierwalze 88 mitgenommene Druckpulvermenge begrenzt, das mitgenommene Druckpulver gut verteilt und darüber hinaus auch für eine Aufladung der Druckpulverteile durch intensive Reibung sorgt.

Zwei oberhalb der Dosierwalze 94 im Vorratsbehälter 98 vorgesehene Rührspiralen 112 halten den Druckpulvervorrat in fließfähigem Zustand und verhindern eine Brückenbildung im Druckpulvervorrat.

Wie aus Figur 6 ersichtlich, sind die Bürstenwalzen 74, 76 beabstandet und laufen beide im gleichen Drehsinne um. Die Dosierwalze 88 läuft im entgegengesetzten Drehsinne um, so daß man an den beiden Walzenspalten parallel gerichtete Umfangsgeschwindigkeiten der in Eingriff stehenden Walzenpaare erhält.

Die Bodenwand des Außengehäuses 72 hat ein Fenster 114, durch welches die untersten Abschnitte der Bürstenwalzen 74, 76 überstehen. Diese Abschnitte stehen in leichtem Gleiteingriff mit der Oberseite eines Siebes 116, welches durch einen Rahmen 118 gehalten ist und dem zu erzeugenden Druckmuster entsprechende durchlässige bzw. nichtdurchlässige Abschnitte aufweist. Beim gezeigten Ausführungsbeispiel dienen die Längsholme des Rahmens 118 zugleich als Schienen, auf denen am Außengehäuse 72 befestigte Spurrollen 120 laufen.

Das Sieb 116 befindet sich in direkter Berührung mit der Oberseite einer Druckunterlage 122, z.B. eines Papierbogens, das auf eine Elektrode 124 aufgelegt ist. Diese hat eine Vielzahl kleiner Bohrungen 126, die mit dem Inneren eines Verteilerkastens 128 in Verbindung stehen. Dieser ist über ein 4/3-Magnetventil 130 wahlweise mit einer Entlüftungsleitung 132, einer Unterdruckleitung 134 oder mit einer Überdruckleitung 136 verbindbar.

Eine Gleichspannungs-Kochspannungsquelle 138, an deren Ausgangsklemmen typischerweise eine Spannung von 2 bis 6 kV bereitgestellt wird, ist mit ihrer einen Ausgangsklemme an die Elektrode 124 und die Transferelektroden 86, mit ihrer anderen Ausgangsklemme an die Transferelektroden 84 und die gegabelte Transferelektrode 96 angeschlossen. Man hat somit bei den Puderpartikel-Übergabestellen jeweils ein elektrostatisches Feld, welches die Übergabe unterstützt. Je nachdem, wie sich die Druckpulverpartikel aufladen, wählt man eine Hochspannungsquelle, die an der Auflagen-Elektrode 124 verbundenen Klemme eine positive oder negative Ausgangsspannung bereitstellt.

Die in Figur 6 gezeigte Siebdruckmaschine arbeitet folgendermaßen:
Unter Überdruckbeaufschlagung des Verteilerkastens 128 wird die Druckunterlage 122 auf die Elektrode 124 geschoben. Sowie sie die korrekte Lage bezüglich des Siebes 116 erreicht hat, wird der Verteilerkasten 128 mit Unterdruck beaufschlagt, wodurch die Druckunterlage 122 fixiert ist. Nun wird das Sieb 116 abgesenkt, so daß es auf der Oberseite der Druckunterlage 122 liegt. Nun wird die Hochspannungsquelle 138 eingeschaltet und beim Umlaufen der Dosierwalze 88 und der Bürstenwalzen 74, 76 wird das vom Faserflor 94 ausgetragene Druckpulver an die Faserflore 80 weitergegeben. Im Hinblick auf eine weitere Vergleichmäßigung der Druckpulverteilung und im Hinblick auf eine Erhöhung der Aufladung der Druckpulverpartikel einerseits und im Hinblick auf das Begrenzen der Geschwindigkeit, mit der sich die Dosierwalze 88 durch den Druckpulvervorrat 100 bewegt, kann man die Bürstenwalzen 74, 76 auch mit größerer Umfangsgeschwindigkeit laufen lassen als die Dosierwalze 88. Das Übertragen der Druckpulverpartikel wird durch das zwischen den Transferelektroden 86 und 96 aufgebaute Feld unterstützt.

Die von den Bürstenwalzen 74, 76 getragenen Druckpulverpartikel werden teilweise mechanisch, teilweise durch das von den Transferelektroden 84 zusammen mit der Auflagen-Elektrode 124 erzeugte Feld durch die freien Bereiche des Siebes 116 hindurchbewegt und bleiben an der Oberfläche der Druckunterlage 122 haften.

Der gesamte Farbauftragkopf 70 wird in Figur 6 von links nach rechts über das Sieb 116 und die Druckunterlage 122 bewegt, wobei die Umfangsgeschwindigkeit der Bürstenwalzen 74, 76 auf das drei- bis vierfache der Vorschubgeschwindigkeit des Farbauftragkopfes 70 eingestellt ist.

Damit der Farbauftragkopf 70 sämtliche Bereiche des Siebes 116 gleichermaßen intensiv einfärbt, hat das Sieb 116 an den in Figur 6 links und rechts gelegenen Enden einen breiten Randbereich, der der Gesamtbreite des Farbauftragkopfes 70 entspricht, so daß dieser "stoßfrei" vom aktiven Bildbereich des Siebes in beiden Richtungen weggefahren werden kann.

Nach dem vollständigen Einfärben des Siebes wird der Farbauftragkopf 70 abgehoben und das Sieb 116 wird um eine seiner Randkanten benachbarte Achse zunächst von der Druckunterlage abgekippt und erst anschließend senkrecht zur Ebene der Druckunterlage wegbewegt. Hierdurch wird ein Abfallen von Druckpulver durch plötzliches "Springen" des Siebes verhindert.

Nach diesem Wegbewegen des Siebes 116 wird der Verteilerkasten 128 wieder mit Überdruck beaufschlagt, so daß nicht dargestellte Greifer die Druckunterlage ohne Aufbrechen von Haftreibung und ohne trägheitsbedingtes Verwischen des Druckpulvermusters zu einer in der Zeichnung nicht wiedergegebenen Fixierstation bewegen können.

Beim Ausführungsbeispiel nach Figur 7 sind Teile der Trockensiebdruckmaschine, die unter Bezugnahme auf Figur 6 schon erläuterten Teilen entsprechen, wieder mit denselben Bezugszeichen versehen. Diese Maschinenteile brauchen nachstehend nicht nochmals im einzelnen beschrieben zu werden.

Der Vorratsbehälter 98 ist zylindrisch ausgebildet und hat zwei durch einen Steg 140 getrennte Fenster 142, 144, durch welche die Bürstenwalzen 74, 76 durchgreifen und in Berührung mit einem Siebzylinder 146 stehen, welcher in enger Gleitpassung mit der Innenfläche des Vorratsbehälters 98 zusammenarbeitet. Der Siebzylinder 146 ist durch Stummelwellen 148 am Vorratsbehälter 98 gelagert und enthält den Druckpulvervorrat 100. Zusätzlich sind in den Siebzylinder 146 Kugeln 150 gegeben, welche den Druckpulvervorrat 100 durchrühren und in fließfähigem Zustand halten.

Die Elektrode 124 ist von einem aus isolierendem Material gefertigten Schlitten 152 getragen, der über eine Stange 154 synchron mit dem Farbauftragkopf 70 verfahren wird, so daß sich die Elektrode 124 immer unterhalb der Bürstenwalzen 74, 76 befindet. Der Verteilerkasten 128 ist oben durch eine offenporige oder mit feinen Bohrungen versehene isolierende Kunststoffplatte 156 verschlossen, welche die Auflage für die Druckunterlage 122 bildet.

Die Hochspannungsquelle 138 ist mit ihrer einen Klemme auf Massepotential gelegt und mit dem Farbauftragkopf 70 verbunden, bei welchem nun die Walzenkerne 78 aus elektrisch leitendem Material hergestellt sind und keine Transferelektroden mehr beinhalten, da letztere nun durch den Walzenkern gebildet sind. Die andere Klemme der Hochspannungsquelle 138, die je nach Art des verwendeten Druckpulvers positiv oder negativ gegen Erde ist, ist mit der Elektrode 124 verbunden. Durch die beschriebene Anordnung erhält man auf einfache Weise eine allseitige Isolierung der nicht auf Massepotential liegenden Elektrode der Trockensiebdruckmaschine.

Abwandlungen der oben beschriebenen Ausführungsbeispiele können in folgendem bestehen:
- Aufprägen einer axialen Hin- und Kerbewegung auf die Dosierwalze und/oder die Bürsten zum noch gleichmäßigeren Verteilen des Druckpulvers.
- Aufladen der Bürstenaußenfläche vor Aufnahme von Druckpulver aus dem Vorratsbehälter, z.B. durch eine Koronaentladung.
- Aufladen der zu bedruckenden Oberfläche der Druckunterlage vor dem Auflegen des Siebes, z.B. durch eine Koronaentladung.
- Mehrmaliges Hinwegfahren des Farbauftragkopfes über das Sieb.
- Wahl von Polyesterharz oder Epoxypolyesterharz als Bindemittel.
- Wahl von Faser aus Polyamid oder PTFE oder Kohlenstoff-Fasern für den Faserflor.
- Verwenden von Bürstenwalzen mit in den Walzenkern eingesetzten Büscheln aus feinen biegsamen und weichen Borsten, z.B. Fasern aus Polyamid, Acryl, PTFE und Kohlenstoff.
- Verwendung von Fasergemischen, z.B. elektrisch leitenden und dielektrischen Fasern anstelle einer einheitlichen Fasersorte.
- Einschalten des elektrischen Feldes schon vor dem Auflegen der Siebdruckschablone auf die Druckunterlage.
   (Softzeichner-Effekt)
- Abschalten des elektrischen Feldes schon vor Abnehmen des Siebes von der Druckunterlage.
   (flaueres Bild, kleinere Auftragsmenge)

Wo oben Spannungswerte für die Erzeugung des elektrischen Transferfeldes angegeben sind, gelten diese für Bürstendurchmesser von etwa 6 cm in Verbindung mit der Bürstenachse als oberer Elektrode, also für einen Elektrodenabstand von etwa 3 cm.

Wo oben und in den Ansprüchen von einem Faserflor gesprochen ist, soll hiervon eine flaches Gebilde von eng benachbarten, weichen Fasern verstanden werden mit einer Länge von 5 bis 10 mm. Derartige Flore sind in Form samtähnlicher Gewebe im Handel erhältlich.

Werden Bürstenwalzen mit einer Beborstung verwendet (bevorzugt für die Bürstenwalzen 46, 74, 76), beträgt die Borstenlänge 10 bis 40 mm.

Wo in der Beschreibung und den Ansprüchen von Fasern gesprochen ist, soll, soweit nicht im einzelnen explizit anders beschrieben, jedes lineare biegbare Gebilde verstanden werden. Dieses braucht nicht im mechanischen Sinne einstückig zu sein, kann z.B. auch durch eine lineare Hintereinander-Anordnung von magnetischen Teilchen in einem magnetischen Feld oder von elektrisch geladenen oder ein Dipolmoment aufweisenden oder polarisierten dielektrischen Teilchen in einem elektrischen Feld gebildet sein.

## Patentansprüche

1. Trockendruckverfahren, mit folgenden Verfahrensschritten:
a) Anordnen einer zu bedruckenden Druckunterlage (20; 54; 122) auf einer Auflage (18; 56; 64; 124; 156);
b) Bestäuben mindestens einer Bürste (32; 46; 74, 76) mit nachgiebigen mechanischen, magnetischen oder elektrostatischen Fasern mit einem Druckpulver, welches ein dielektrisches Kunststoffbindemittel und in diesem verteilte oder an ihm hängende Pigmente enthält;
c) Bewegen der Bürsten (32; 46; 74, 76) über die Druckunterlage (20; 54; 122) unter gleichzeitiger Einwirkung eines elektrischen Feldes, dessen Feldlinien im wesentlichen senkrecht zur Oberfläche der Druckunterlage verlaufen; und
d) Fixieren des Druckpulvers auf der Druckunterlage (20; 54; 122),
dadurch gekennzeichnet, daß
e) das elektrische Feld in der Nachbarschaft des jeweils den Bürsten (32; 46; 74, 76) gegenüberliegenden Abschnittes der Druckunterlage (20; 54; 122) mindestens 100 V/cm beträgt;
f) die Bürsten (32; 46; 74, 76) in engem Wirkabstand zwischen Bürstenaußenflächen und Druckunterlage (20; 54; 122) über die Druckunterlage (20; 54; 122) bewegt werden;
g) der mittlere Durchmesser der Druckpulverpartikel größer als etwa 5 »m und kleiner als 15 »m ist; und
h) vor den Schritt c) eine Siebdruckschablone (22; 116; 146) in direkter Berührung auf die Druckunterlage (20; 54; 122) gebracht wird, der Durchmesser der Druckpulverpartikel deutlich kleiner als die Maschenweite der Siebdruckschablone gewählt wird, vorzugsweise kleiner als 30% der Maschenweite oder der Lochgröße der Siebdruckschablone ist und zugleich weniger als 15 »m beträgt; die Bürsten unter leichter Berührung über die Siebdruckschablone (22; 116; 146) bewegt werden; und die Siebdruckschablone (22; 116; 146) vor dem Schritt d) von der Druckunterlage (20; 54; 122) entfernt wird.

2. Verfahren nach Anspruch 1, dadurch gekennzeichnet, daß der mittlere Durchmesser der Druckpulverpartikel zwischen etwa 5 »m und etwa 8 »m liegt.

3. Verfahren nach Anspruch 1 oder 2, dadurch gekennzeichnet, daß zumindest ein erster Abschnitt des Entfernens der Siebdruckschablone (22; 116; 146) durch Abkippen um eine einer Sieb-Randkante benachbarte Kippachse eroflgt.

4. Verfahren einem der Ansprüche 1- 3, dadurch gekennzeichnet, daß das elektrische Feld erst nach Aufsetzen der Siebdruckschablone (22; 116; 146) auf die Druckunterlage (20; 54; 122) eingeschaltet wird.

5. Verfahren nach einem der Ansprüche 1-4, dadurch gekennzeichnet, daß das elektrische Feld erst nach Abheben der Siebdruckschablone (22; 116; 146) von der Druckunterlage (20; 54; 122) abgeschaltet wird.

6. Verfahren nach einem der Ansprüche 1-5, dadurch gekennzeichnet, daß die Bürsten (74, 76) einen Faserflor aus dielektrischem Material aufweisen.

7. Verfahren nach einem der Ansprüche 1-5, dadurch gekennzeichnet, daß die Bürsten (32; 46) einen Faserflor aus magnetisierbaren Teilchen aufweisen, welche sich längs der Feldlinien einer Magnetanordnung angeordnet haben.

8. Verfahren nach Anspruch 7 dadurch gekennzeichnet, daß der Durchmesser der magnetisierbaren Teilchen größer ist als die Maschenweite oder Lochgröße der Siebdruckschablone (22; 116; 146).

9. Verfahren nach Anspruch 7, dadurch gekennzeichnet, daß die magnetisierbaren Teilchen in die Druckpulverpartikel eingearbeitet sind.

10. Verfahren nach einem der Ansprüche 7-9, dadurch gekennzeichnet, daß die Magnetanordnung eine Permanentmagnetanordnung (50) ist.

11. Verfahren nach einem der Ansprüche 7-9, dadurch gekennzeichnet, daß die Magnetanordnung eine Wanderfeld-Magnetanordnung, z.B. der Stator (12) eines Linearmotors ist.

12. Verfahren nach einem der Ansprüche 1-11, dadurch gekennzeichnet, daß die Bürsten (46; 74, 76) umlaufende Bürstenwalzen sind und deren Tangentialgeschwindigkeit etwa drei- bis viermal so groß ist wie die Geschwindigkeit einer Translationsbewegung, die zwischen der Druckunterlage (20) und den Achsen der Bürstenwalzen erfolgt.

13. Verfahren nach einem der Ansprüche 1-12, dadurch gekennzeichnet, daß das elektrische Feld zwischen 0,3 und 10, vorzugsweise zwischen 1 und 4 kV/cm beträgt.

14. Verfahren nach einem der Ansprüche 1-13, dadurch gekennzeichnet, daß zwischen die Druckunterlage und die untere Elektrode (16) eine dielektrische Zwischenschicht (18) gelegt wird.

15. Verfahren nach einem der Ansprüche 1-14, dadurch gekennzeichnet, daß als untere Elektrode (16; 56; 64, 66; 124) eine elektrisch leitende Kunststoffschicht verwendet wird.

16. Verfahren nach Anspruch 15, dadurch gekennzeichnet, daß die Kunststoffschicht elastisch verformbar ist.

17. Verfahren nach einem der Ansprüche 1-16, dadurch gekennzeichnet, daß die Druckpulverpartikel auf der Bürste (32; 46; 74, 76) elektrisch aufgeladen werden, entweder durch eine elektrische Entladung oder durch Reibung.

18. Verfahren nach einem der Ansprüche 1-17 in Verbindung mit Anspruch 2, dadurch gekennzeichnet, daß die Siebdruckschablone (22; 116; 146) aus elektrisch leitenden Material gefertigt ist, z.B. einem Drahtgewebe, oder aus einem einen leitenden Überzug tragenden isolierenden Material besteht.

19. Verfahren nach Anspruch 18, dadurch gekennzeichnet, daß die Siebdruckschablone (22; 116; 146) isoliert aufgehängt ist und potentialmäßig schwimmt.

20. Verfahren nach einem der Ansprüche 1-19, dadurch gekennzeichnet, daß die Druckunterlage ein Zwischenträger für die Druckpulverpartikel ist und daß das auf dem Zwischenträger erzeugte Bild auf die endgültige Druckunterlage durch mechanischen Kontakt übertragen und dort fixiert wird, wobei der Zwischenträger so gewählt ist, daß die Druckpulverpartikel auf ihm schlechter haften als auf der endgültigen Druckunterlage.

21. Trockendruckverfahren nach Anspruch 1 oder 2, dadurch gekennzeichnet, daß ein dem wiederzugebenden Muster entsprechendes Ladungsbild durch Belichten eines Fotoleiters erzeugt wird; daß die Bürsten über den Fotoleiter unter leichter Berührung mit der Oberfläche desselben hinwegbewegt werden; daß das Druckpulvermusters vom Fotoleiter durch einen verformbaren Zwischenträger abgenommen wird; und daß das Druckpulvermuster vom Zwischenträger auf die Druckunterlage übertragen wird, wobei entweder der Zwischenträger so gewählt ist, daß das Haftvermögen des Druckpulvers auf ihm kleiner ist als auf der Druckunterlage und/oder die Haftfähigkeit der Druckunterlage vorübergehend erhöht wird, z.B. durch Erhitzen und/oder elektrische Aufladung und/oder durch Aufbringen eines flüchtigen Haftmittels, wonach dann das Fixieren erfolgt.

22. Verfahren nach Anspruch 21, dadurch gekennzeichnet, daß die Druckunterlage vor dem Transfer des Druckpulvermusters auf Fixiertemperatur erhitzt wird.

23. Verfahren nach einem der Ansprüche 1-22, dadurch gekennzeichnet, daß die Druckunterlage (122) nach dem Aufbringen des Druckpulvers durch ein Überdruck-Luftkissen (126, 128) von der es abstützenden Auflage (124) abgehoben wird und an einen anderen Ort bewegt wird, wo das Fixieren des Druckpulvers erfolgt.

24. Vorrichtung zur Durchführung des Verfahrens nach einem der Ansprüche 1 bis 23, mit
a) einer Auflage (18; 56; 64; 124; 156) für eine zu bedruckende Druckunterlage (20; 54; 122);
b) einer über der Druckunterlage (20; 54; 122) liegenden Siebdruckschablone (22; 116; 146);
c) mindestens einer Bürste (32; 46; 74, 76) mit nachgiebigen magnetischen Fasern sowie mit einer Einrichtung zum Bestäuben der Bürsten mit einem Druckpulver, welches ein dielektrisches Kunststoffbindemittel und in diesem verteilte oder an ihm hängende Pigmente enthält;
d) einer Einrichtung zum Bewegen der Bürsten (32; 46; 74, 76) über die Druckunterlage sowie mit einem Feldgenerator (16, 26, 34, 36; 48, 52, 56; 84, 124, 138; 72, 124, 138), der in der Nachbarschaft des jeweils den Bürsten gegenüberliegenden Abschnittes der Druckunterlage (20; 54; 122) ein elektrisches Feld erzeugt, dessen Feldlinien im wesentlichen senkrecht zur Oberfläche der Druckunterlage verlaufen; und
e) einer Einrichtung zum Fixieren des Druckpulvers auf der Druckunterlage;
dadurch gekennzeichnet, daß
f) der Feldgenerator (16, 26, 34, 36; 48, 52, 56; 84, 124, 138; 72, 124, 138) in der Nachbarschaft des jeweils den Bürsten gegenüberliegenden Abschnittes der Druckunterlage ein Feld von mindestens 100 V/cm erzeugt;
g) die Einrichtung (18; 118, 120) zum Bewegen der Bürsten einen engen Wirkabstand zwischen Bürstenaußenflächen und Druckunterlagen einstellt;
h) ein im wesentlichen dicht auf die Druckunterlage (20; 54; 122) aufsetzbarer oder dicht über diese hinwegbewegbarer Kasten (30; 72) vorgesehen ist, in welchem die Bürsten (32; 46; 74, 76) angeordnet sind; und
i) die Bürsten umlaufende Magnetbürsten (46) sind und jeweils ein mit deren Außenflächen zusammenarbeitendes Rakel (58) vorgesehen ist, welches in Drehrichtung der umlaufenden Bürste gesehen stromauf einer Arbeitsöffnung des Kastens (44) angeordnet ist.

25. Vorrichtung nach Anspruch 24, gekennzeichnet durch ein Abstreifrakel (62), welches der Arbeitsöffnung gegenüberliegend im Kasten (44) angeordnet ist und mit der Außenfläche eines Bürstenkernes (48) zusammenarbeitet.

26. Vorrichtung nach Anspruch 25, dadurch gekennzeichnet, daß das Abstreifrakel (62) von der Außenfläche des Bürstenkernes (48) schräg abfällt und sein von der Bürste abliegendes Ende unter Abstand vor einer Kastenwand endet.

27. Vorrichtung nach einem der Ansprüche 24-26, gekennzeichnet durch eine Einrichtung zum axialen Hin- und Herbewegen der Bürsten (46; 74, 76).

28. Vorrichtung nach einem der Ansprüche 24-27, gekennzeichnet durch eine Dosierwalze (88; 146) die im wesentlichen dicht in oder an einer Austragöffnung eines Druckpulver-Vorratsbehälters (98) läuft und mit den Außenflächen der Bürsten (46; 74, 76) in Berührung steht.

29. Vorrichtung nach Anspruch 28, dadurch gekennzeichnet, daß die Dosierwalze (88) einen Walzenkern (90) und einen hiervon getragenen Faserflor (94) oder eine Bebürstung aufweist.

30. Vorrichtung nach Anspruch 28 oder 29, gekennzeichnet durch eine Einrichtung zum axialen Hin- und Herbewegen der Dosierwalze (88; 146).

31. Vorrichtung nach einem der Ansprüche 28-30, dadurch gekennzeichnet, daß der Vorratsbehälter geerdet ist und zwischen ihm und den Bürsten eine Isolierstrecke liegt.

32. Verfahren zum Herstellen von Druckpulvern zur Verwendung bei einem Trockendruckverfahren nach einem der Ansprüche 1-23 oder in einer Vorrichtung nach einem der Ansprüche 24-31, wobei man ein pigmentfreies Eindermittel auf eine mittlere Partikelgröße von 5 bis 15 »m, vorzugsweise 5 bis 8 »m mahlt und Teilmengen des so erhaltenen neutralen Pulvers trocken mit unterschiedlichen Pigmentpartikeln vermischt.

33. Verfahren nach Anspruch 32, dadurch gekennzeichnet, daß das Bindemittelpulver zum Mischen angewärmt wird, z.B. durch Erhitzen des Mischgefäßes mittels eines Wasserbades.

34. Verfahren nach Anspruch 32 oder 33, dadurch gekennzeichnet, daß die Pigmentpartikel zum Mischen erwärmt werden.

## Claims

1. Dry printing process comprising the following process steps:
a) arranging a printing substrate (20; 54; 122) to be printed on a bed (18; 56; 64; 124; 156);
b) dusting at least one brush (32; 46; 74, 76) having flexible mechanical, magnetic or electrostatic fibres with a printing powder containing a dielectric plastics binder and pigments distributed therein or clinging thereto;
c) moving the brushes (32; 46; 74, 76) over the printing substrate (20; 54; 122) under the simultaneous effect of an electric field, the field lines of which extend substantially perpendicular to the surface of the printing substrate; and
d) fixing the printing powder on the printing substrate (20; 54; 122),
characterised in that
e) the electric field in the vicinity of the respective portion of the printing sunbstrate (20; 54; 122) lying opposite the brushes (32; 46; 74, 76) is at least 100 V/cm;
f) the brushes (32; 46, 74, 76) are moved over the printing substrate (20; 54; 122) at a close working distance between the outer surfaces of the brushes and the printing substrate (20; 54; 122);
g) the average diameter of the printing powder particles is greater than about 5 »m and smaller than 15 »m; and
h) before step c), a screen printing stencil (22; 116; 146) is placed on the printing substrate (20; 54; 122) in direct contact, the diameter of the printing powder particles is selected to be distinctly smaller than the mesh width of the screen printing stencil, is preferably smaller than 30% of the mesh width or the hole size of the screen printing stencil and at the same time is less than 15 »m; the brushes are moved over the screen printing stencil (22; 116; 146) in light contact; and the screen printing stencil (22; 116; 146) is removed from the printing substrate (20; 54; 122) before step d).

2. Process according to claim 1, characterised in that the average diameter of the printing powder particles lies between about 5 »m and about 8 »m.

3. Process according to claim 1 or 2, characterised in that at least a first part of the removal of the screen printing stencil (22; 116; 146) is effected by tilting it away about a tilting axis adjacent to a lateral edge of the screen.

4. Process according to one of claims 1 to 3, characterised in that the electric field is not switched on until the screen printing stencil (22; 116; 146) has been placed on the printing substrate (20; 54; 122).

5. Process according to one of claims 1 to 4, characterised in that the electric field is not switched off until the screen printing stencil (22; 116; 146) has been lifted away from the printing substrate (20; 54; 122).

6. Process according to one of claims 1 to 5, characterised in that the brushes (74, 76) have a fibre pile of dielectric material.

7. Process according to one of claims 1 to 5, characterised in that the brushes (32; 46) have a fibre pile of magnetisable particles which have arranged themselves along the field lines of a magnet arrangement.

8. Process according to claim 7, characterised in that the diameter of the magnetisable particles is greater than the mesh width or hole size of the screen printing stencil (22; 116; 146).

9. Process according to claim 7, characterised in that the magnetisable particles are incorporated in the printing powder particles.

10. Process according to one of claims 7 to 9, characterised in that the magnet arrangement is a permanent magnet arrangement (50).

11. Process according to one of claims 7 to 9, characterised in that the magnet arrangement is a travelling field magnet arrangement, for example the stator (12) of a linear motor.

12. Process according to one of claims 1 to 11, characterised in that the brushes (46; 74, 76) are rotating brush rollers and the tangential speed thereof is about three to four times as great as the speed of a translational movement occurring between the printing substrate (20) and the axes of the brush rollers.

13. Process according to one of claims 1 to 12, characterised in that the electric field is between 0.3 and 10, and preferably between 1 and 4 kV/cm.

14. Process according to one of claims 1 to 13, characterised in that a dielectric intermediate layer (18) is placed between the printing substrate and the lower electrode (16).

15. Process according to one of claims 1 to 14, characterised in that an electrically conductive plastics layer is used as the lower electrode (16; 56; 64, 66; 124).

16. Process according to claim 15, characterised in that the plastics layer is resiliently deformable.

17. Process according to one of claims 1 to 16, characterised in that the printing powder particles on the brush (32; 46; 74, 76) are electrically charged, either by an electrical discharge or by friction.

18. Process according to one of claims 1 to 17 in conjunction with claim 2, characterised in that the screen printing stencil (22; 116; 146) is made of electrically conductive material, for example a wire cloth, or of an insulating material carrying a conductive coating.

19. Process according to claim 18, characterised in that the screen printing stencil (22; 116; 146) is suspended in an insulated manner and floats in terms of its potential.

20. Process according to one of claims 1 to 19, characterised in that the printing substrate is an intermediate carrier for the printing powder particles and that the image produced on the intermediate carrier is transferred to the final printing substrate by mechanical contact and is fixed there, the intermediate carrier being so selected that the printing powder particles adhere to it less well than to the final printing substrate.

21. Dry printing process according to claim 1 or 2, characterized in that a charge image corresponding to the pattern to be reproduced is produced by exposing a photoconductor; that the brushes are moved over the photoconductor in light contact with the surface thereof; that the printing powder pattern is taken from the photoconductor by a deformable intermediate carrier; and that the printing powder pattern is transferred from the intermediate carrier to the printing substrate, either the intermediate carrier being so selected that the adhesion of the printing powder to it is less than to the printing substrate and/or the adhesiveness of the printing substrate being temporarily increased, for example by heating and/or electrical charging and/or by applying a volatile adhesive, after which fixing then takes place.

22. Process according to claim 21, characterised in that the printing substrate is heated to fixing temperature before the transfer of the printing powder pattern.

23. Process according to one of claims 1 to 22, characterised in that, after application of the printing powder, the printing substrate (122) is lifted away from the bed (124) supporting it by an excess-pressure air cushion (126, 128) and is moved to another location where fixing of the printing powder takes place.

24. Apparatus for carrying out the process according to one of claims 1 to 23, comprising
a) a bed (18; 56; 64; 124; 156) for a printing substrate (20; 54; 122) to be printed;
b) a screen printing stencil (22; 116; 146) located above the printing substrate (20; 54; 122);
c) at least one brush (32; 46; 74, 76) with flexible magnetic fibres and comprising a device for dusting the brushes with a printing powder containing a dielectric plastics binder and pigments distributed therein or clinging thereto;
d) a device for moving the brushes (32; 46; 74, 76) over the printing substrate and comprising a field generator (16, 26, 34, 36; 48, 52, 56; 84, 124, 138; 72, 124, 138) which generates an electric field in the vicinity of the respective portion of the printing substrate (20; 54; 122) lying opposite the brushes, the field lines of which extend substantially perpendicular to the surface of the printing substrate; and
e) a device for fixing the printing powder on the printing substrate;
characterised in that
f) the field generator (16, 26, 34, 36; 48, 52, 56; 84, 124, 138; 72, 124, 138) generates a field of at least 100V/cm in the vicinity of the respective portion of the printing substrate lying opposite the brushes;
g) the device (18; 118; 120) for moving the brushes sets a close working distance between the outer surfaces of the brushes and the printing substrates;
h) a box (30; 72) which can be placed on or moved over the printing substrate (20; 54; 122) in a substantially sealed manner is provided, in which the brushes (32; 46; 74, 76) are arranged; and
i) the brushes are rotating magnetic brushes (46) and a doctor blade (58) which cooperates with the outer surfaces thereof in each case is provided which is arranged upstream of a working opening in the box (44), viewed in the direction of rotation of the rotating brush.

25. Apparatus according to claim 24, characterised by a scraper blade (62) which is arranged in the box (44) opposite the working opening and cooperates with the outer surface of a brush core (48).

26. Apparatus according to claim 25, characterised in that the scraper blade (62) falls obliquely away from the outer surface of the brush core (48) and its end which is remote from the brush ends at a distance in front of a wall of the box.

27. Apparatus according to one of claims 24 to 26, characterised by a device for axially reciprocating the brushes (46; 74, 76).

28. Apparatus according to one of claims 24 to 27, characterised by a metering roller (88: 146) which runs in a substantially sealed manner in or at a delivery opening in a printing powder reservoir (98) and is in contact with the outer surfaces of the brushes (46; 74, 76).

29. Apparatus according to claim 28, characterised in that the metering roller (88) has a roller core (90) and a fibre pile (94) carried by the latter or a brush arrangement.

30. Apparatus according to claim 28 or 29, characterised by a device for axially reciprocating the metering roller (88; 146).

31. Apparatus according to one of claims 28 to 30, characterized in that the reservoir is earthed and there is an insulating space between it and the brushes.

32. Process for the manufacture of printing powders for use in a dry printing process according to one of claims 1 to 23 or in an apparatus according to one of claims 24 to 31, wherein a pigment-free binder is ground to an average particle size of 5 to 15 »m, and preferably 5 to 8 »m, and portions of the neutral powder so obtained are mixed in the dry state with different pigment particles.

33. Process according to claim 32, characterised in that the binder powder is warmed for mixing, for example by heating the mixing vessel by means of a water bath.

34. Process according to claim 32 or 33, characterised in that the pigment particles are warmed for mixing.

## Revendications

1. Procédé d'impression à sec, comprenant les étapes suivantes :
a) disposition d'un support à imprimer (20 ; 54 ; 122) sur une surface d'appui (18 ; 56 ;64 ; 124 ; 156) ;
b) pulvérisation, sur au moins une brosse (32 ; 46 ; 74, 76) à fibres souples mécaniques, magnétiques ou électrostatiques, d'une poudre d'impression qui contient un liant synthétique diélectrique et des pigments répartis dans ce liant ou accrochés à ce liant ;
c) déplacement des brosses (32 ; 46 ; 74, 76) au-dessus du support à imprimer (20 ; 54 ; 122) sous l'action simultanée d'un champ électrique dont les lignes de champ s'étendent essentiellement perpendiculairement à la surface du support à imprimer ; et
d) fixation de la poudre d'impression sur le support à imprimer (20 ; 54 ; 122),
**caractérisé** en ce que
e) le champ électrique au voisinage de la partie du support à imprimer (20 ; 54 ; 122) qui se trouve respectivement face aux brosses (32 ; 46 ; 74, 76) est au moins égal à 100 V/cm ;
f) les brosses (32 ; 46 ; 74, 76) sont déplacées au-dessus du support à imprimer (20 ; 54 ; 122) à une étroite distance active entre les surfaces extérieures des brosses et le support à imprimer (20 ; 54 ; 122) ;
g) le diamètre moyen des particules de poudre d'impression est supérieur à environ 5 »m et inférieur à 15 »m ; et
h) avant l'étape c), un écran de sérigraphie (22 ; 116 ; 146) est amené en contact direct sur le support à imprimer (20 ; 54 ; 122), le diamètre des particules de poudre d'impression est choisi nettement inférieur à la taille des malles de l'écran de sérigraphie, étant de préférence inférieur à 30 % de la taille des malles ou de la grandeur des trous de l'écran de sérigraphie et en même temps inférieur à 15 »m ; les brosses sont déplacées au-dessus de l'écran de sérigraphie (22 ; 116 ; 146) en entrant légèrement en contact avec ce dernier, et l'écran de sérigraphie (22 ; 116 ; 146) est enlevé du support à imprimer (20 ; 54 ; 122) avant l'étape d).

2. Procédé selon la revendication 1, **caractérisé** en ce que le diamètre moyen des particules de poudre d'impression se situe entre environ 5 »m et environ 8 »m.

3. Procédé selon la revendication 1 ou 2, **caractérisé** en ce qu'au moins une première étape de l'enlèvement de l'écran de sérigraphie (22 ; 116 ; 146) s'effectue par basculement autour d'un axe de basculement voisin d'une arête de bord de l'écran.

4. Procédé selon une des revendications 1 à 3, **caractérisé** en ce que le champ électrique n'est connecté qu'une fois l'écran de sérigraphie (22 ; 116 ; 146) posé sur le support à imprimer (20 ; 54 ; 122).

5. Procédé selon une des revendications 1 à 4, **caractérisé** en ce que le champ électrique n'est déconnecté qu'une fois l'écran de sérigraphie (22 ; 116 ; 146) dégagé du support à imprimer (20 ; 54 ; 122).

6. Procédé selon une des revendications 1 à 5, **caractérisé** en ce que les brosses (74, 76) présentent une nappe de fibres constituée d'un matériau diélectrique.

7. Procédé selon une des revendications 1 à 5, **caractérisé** en ce que les brosses (32 ; 46) présentent une nappe de fibres constituée de particules magnétisables, qui se sont disposées le long des lignes de champ d'un ensemble d'aimantation.

8. Procédé selon la revendication 7, **caractérisé** en ce que le diamètre des particules magnétisables est supérieur à la taille des malles ou à la grandeur des trous de l'écran de sérigraphie (22 ; 116 ; 146).

9. Procédé selon la revendication 7, **caractérisé** en ce que les particules magnétisables sont mélangées aux particules de poudre d'impression.

10. Procédé selon une des revendications 7 à 9, **caractérisé** en ce que l'ensemble d'aimantation est un ensemble d'aimants permanents (50).

11. Procédé selon une des revendications 7 à 9, **caractérisé** en ce que l'ensemble d'aimantation est un ensemble d'aimantation à champ d'ondes progressives, par exemple le stator (12) d'un moteur linéaire.

12. Procédé selon une des revendications 1 à 11, **caractérisé** en ce que les brosses (46 ; 74, 76) sont des cylindres brosseurs rotatifs dont la vitesse tangentielle est environ trois à quatre fois supérieure à la vitesse d'un mouvement de translation qui s'effectue entre le support d'impression (20) et les axes des cylindres brosseurs.

13. Procédé selon une des revendications 1 à 12, **caractérisé** en ce que le champ électrique a une valeur comprise entre 0,3 et 10, de préférence entre 1 et 4 kV/cm.

14. Procédé selon une des revendications 1 à 13, **caractérisé** en ce qu'une couche intermédiaire diélectrique (18) est placée entre le support à imprimer et l'électrode inférieure (16).

15. Procédé selon une des revendications 1 à 14, **caractérisé** en ce qu'on utilise comme électrode inférieure (16 ; 56 ; 64, 66 ; 124) une couche de matière plastique électriquement conductrice.

16. Procédé selon la revendication 15, **caractérisé** en ce que la couche de matière plastique est élastiquement déformable.

17. Procédé selon une des revendications 1 à 16, **caractérisé** en ce que les particules de poudre d'impression sont chargées électriquement sur la brosse (32 ; 46 ; 74, 76), soit par une décharge électrique, soit par friction.

18. Procédé selon une des revendications 1 à 17 conjointement avec la revendication 2, **caractérisé** en ce que l'écran de sérigraphie (22 ; 116 ; 146) est réalisé en matériau électriquement conducteur, par exemple une toile métallique, ou est constitué d'un matériau isolant portant un revêtement conducteur.

19. Procédé selon la revendication 18, **caractérisé** en ce que l'écran de sérigraphie (22 ; 116 ; 146) est monté de manière isolée et flotte en fonction du potentiel.

20. Procédé selon une des revendications 1 à 19, **caractérisé** en ce que le support à imprimer est un support intermédiaire pour les particules de poudre d'impression, et en ce que l'image produite sur le support intermédiaire est transférée par contact mécanique sur le support à imprimer définitif et y est fixée, le support intermédiaire étant choisi de telle sorte que les particules de poudre d'impression adhèrent moins bien sur lui que sur le support à imprimer définitif.

21. Procédé d'impression à sec selon la revendication 1 ou 2, **caractérisé** en ce qu'une image de charge correspondant au dessin à reproduire est produite par exposition d'un photoconducteur ; en ce que les brosses sont déplacées au-dessus du photoconducteur en entrant légèrement en contact avec la surface de ce dernier ; en ce que le dessin en poudre d'impression est prélevé du photoconducteur par un support intermédiaire déformable ; et en ce que le dessin en poudre d'impression est transféré du support intermédiaire sur le support à imprimer, le support intermédiaire étant choisi de telle sorte que le pouvoir d'adhérence de la poudre d'impression est moindre sur lui que sur le support à imprimer; et/ou l'adhésivité du support à imprimer étant temporairement augmentée, par exemple par chauffage et/ou chargement électrique et/ou par application d'un agent adhésif volatil, à la suite de quoi on effectue la fixation.

22. Procédé selon la revendication 21, **caractérisé** en ce que le support à imprimer est chauffé à la température de fixation avant le transfert du dessin en poudre d'impression.

23. Procédé selon une des revendications 1 à 22, **caractérisé** en ce que le support à imprimer (122) est, à la suite de l'application de la poudre d'impression, dégagé de la surface d'appui (124) qui le soutient par un coussin d'air à surpression (126, 128) et déplacé en un autre endroit, où s'effectue la fixation de la poudre d'impression.

24. Dispositif pour la mise en oeuvre du procédé selon une des revendications 1 à 23, avec
a) une surface d'appui (18 ; 56 ;64 ; 124 ; 156) pour un support à imprimer (20 ; 54 ; 122) ;
b) un écran de sérigraphie (22 ; 116 ; 146) situé au-dessus du support à imprimer (20 ; 54 ; 122) ;
c) au moins une brosse (32 ; 46 ; 74, 76) à fibres souples magnétiques, ainsi qu'un dispositif pour pulvériser sur les brosses une poudre d'impression qui contient un liant synthétique diélectrique et des pigments répartis dans ce liant ou accrochés à ce liant ;
d) un dispositif pour déplacer les brosses (32 ; 46 ; 74, 76) au-dessus du support à imprimer, ainsi qu'un générateur de champ (16, 26, 34, 36 ; 48, 52, 56 ; 84, 124, 138 ; 72, 124, 138) qui produit, au voisinage de la partie du support à imprimer (20 ; 54 ; 122) qui se trouve respectivement face aux brosses, un champ électrique dont les lignes de champ s'étendent essentiellement perpendiculairement à la surface du support à imprimer ; et
e) un dispositif pour fixer la poudre d'impression sur le support à imprimer ;
**caractérisé** en ce que
f) le générateur de champ (16, 26, 34, 36 ; 48, 52, 56 ; 84, 124, 138 ; 72, 124, 138) produit, au voisinage de la partie du support à imprimer qui se trouve respectivement face aux brosses, un champ d'au moins 100 V/cm ;
g) le dispositif (18 ; 118, 120) pour déplacer les brosses règle une étroite distance active entre les surfaces extérieures des brosses et le support à imprimer ;
h) il est prévu un carter (30 ; 72) pouvant être posé sensiblement en étanchéité sur le support à imprimer (20 ; 54 ; 122) ou déplacé en étanchéité au-dessus de ce dernier, carter dans lequel sont disposées les brosses (32 ; 46 ; 74, 76) ; et
i) les brosses sont des brosses rotatives (46) et il est prévu un racle respectif (58) coopérant avec les surfaces extérieures de brosses qui vu dans la direction de rotation des brosses rotatives, est disposé en amont d'une ouverture de travail du carter (44).

25. Dispositif selon la revendication 24, **caractérisé** par une raclette détacheuse (62), qui est disposée à l'opposé de l'ouverture de travail dans le carter (44) et coopère avec la surface extérieure d'un corps de brosse (48).

26. Dispositif selon la revendication 25, **caractérisé** en ce que la raclette détacheuse (62) part de la surface extérieure du corps de brosse (48) en obliquité descendante, et son extrémité éloignée de la brosse se termine à distance d'une paroi du carter.

27. Dispositif selon une des revendications 24 à 26, **caractérisé** par un dispositif pour déplacer axialement en va-et-vient les brosses (46 ; 74, 76).

28. Dispositif selon une des revendications 24 à 27, **caractérisé** par un cylindre doseur (88 ; 146), qui tourne sensiblement en étanchéité dans ou à une ouverture de déversement d'un réservoir de poudre d'impression (98) et est en contact avec les surfaces extérieures des brosses (46 ; 74, 76).

29. Dispositif selon la revendication 28, **caractérisé** en ce que le cylindre doseur (88) présente un corps de cylindre (90) et un voile de fibres (94) ou une garniture de brossage porté(e) par ce corps.

30. Dispositif selon la revendication 28 ou 29, **caractérisé** par un dispositif pour déplacer axialement en va-et-vient le cylindre doseur (88 ; 146).

31. Dispositif selon une des revendications 28 à 30, **caractérisé** en ce que le réservoir est mis à la terre et un intervalle isolant se trouve entre lui et les brosses.

32. Procédé de fabrication de poudres d'impression à utiliser pour un procédé d'impression à sec selon une des revendications 1 à 23 ou dans un dispositif selon une des revendications 24 à 31, **selon lequel** on moud un liant exempt de pigment à une taille moyenne de particules de 5 à 15 »m, de préférence de 5 à 8 »m, et on mélange à sec des quantités partielles de la poudre neutre ainsi obtenue à différentes particules de pigment.

33. Procédé selon la revendication 32, **caractérisé** en ce que la poudre de liant est chauffée en vue du mélangeage, par exemple en chauffant le récipient de mélange au bain-marie.

34. Procédé selon la revendication 32 ou 33, **caractérisé** en ce que les particules de pigment sont chauffées en vue du mélangeage.
